# EUROPÄISCHE PATENTSCHRIFT

(11) **EP 1 307 787 B1**
(45) Veröffentlichungstag und Bekanntmachung des Hinweises auf die Patenterteilung: **31.08.2005**
(21) Anmeldenummer: 01971831.1
(22) Anmeldetag: 31.07.2001
(51) Int. Cl.: G03G 15/20

(54) **VORRICHTUNG UND VERFAHREN ZUM FIXIEREN EINES TONERBILDES UNTER VERWENDUNG EINES GERICHTETEN STROMS AUS LÖSEMITTELDAMPF**
DEVICE AND METHOD FOR FIXING A TONER IMAGE USING A DIRECTED STREAM OF SOLVENT VAPOUR
PROCEDE ET DISPOSITIF POUR FIXER UNE IMAGE REVELEE, AU MOYEN D'UN FLUX CIBLE CONSTITUE DE VAPEUR DE SOLVANT

(30) Priorität: 01.08.2000 DE 10037464
(43) Veröffentlichungstag der Anmeldung: 07.05.2003
(73) Patentinhaber: Océ Printing Systems GmbH, 85586 Poing (DE)
(72) Erfinder: GOLDMANN, Gerd, 81739 München (DE); KEIDEL, Frank, 81673 München (DE); SEGERER, Peter, 82140 Olching (DE); ROSENSTOCK, Günter, 85521 Ottobrunn (DE)
(74) Vertreter: Schaumburg, Thoenes, Thurn, Landskron
(86) Internationale Anmeldenummer: PCT/EP2001/008863
(87) Internationale Veröffentlichungsnummer: WO 2002/010862

(56) Entgegenhaltungen:
- CH-A- 457 144
- DE-A- 2 927 453
- DE-A- 3 636 324
- US-A- 3 680 795
- "CUT-SHEET VAPOR FUSER" IBM TECHNICAL DISCLOSURE BULLETIN, IBM CORP. NEW YORK, US, Bd. 32, Nr. 3A, 1. August 1989 (1989-08-01), Seiten 258-259, XP000049471 ISSN: 0018-8689

## Beschreibung

Die Erfindung betrifft eine Vorrichtung und ein Verfahren zum Fixieren eines Tonerbildes auf einem Trägermaterial, bei der das Tonerbild mit einem Lösemitteldampf beaufschlagt wird. Ferner betrifft die Erfindung eine Einrichtung zum Drucken und/oder Kopieren, bei der eine derartige Vorrichtung eingesetzt wird.

Bei einer Vielzahl von elektrofotografischen Druck- oder Kopierprozessen wird auf ein Trägermaterial, beispielsweise Papier, ein Tonerbild übertragen, das zunächst nicht wischfest und abriebfest mit dem Trägermaterial verbunden ist. Erst durch einen Fixierprozeß wird erreicht, daß das Tonerbild fest mit dem Trägermaterial verbunden, d.h. fixiert wird. Üblicherweise wird ein Fixierprozeß verwendet, bei dem der Toner mit Wärme und Druck beaufschlagt wird. Hierbei wird der Toner mithilfe aufgeheizter Fixierwalzen aufgeschmolzen und in das Trägermaterial gedrückt, so daß der Toner eine Haftverbindung mit dem Trägermaterial eingeht. Diese Wärme-Druck-Fixierung ist, wenn keine spezielle Papiervorheizung vorgenommen wird, in der Transportgeschwindigkeit des Trägermaterials beschränkt, beispielsweise auf ca. 0,5 m/s bis 0,7 m/s.

Wenn das Trägermaterial in der Betriebsart Duplexdruck auf beiden Seiten gleichzeitig bedruckt wird und beide Seiten gleichzeitig fixiert werden sollen, so müssen beidseitig Fixierwalzen verwendet werden, die weich und nachgiebig sind. Derartige Fixierwalzen haben nur eine geringe Lebensdauer und kommen aufgrund der geringen Wirtschaftlichkeit nur in Druckern oder Kopierern mit niedrigem Druckvolumen zum Einsatz. Weiterhin ist aufgrund der Nachgiebigkeit der Fixierwalzen die Führung des Trägermaterials problematisch, so daß bei einer derartigen Fixiermethode eine endlose Trägermaterialbahn nur bedingt eingesetzt werden kann.

Es wurden bereits kontaktlose Fixiermethoden vorgeschlagen, die die durch den Kontakt zwischen Trägermaterial und Teilen der Fixiervorrichtung, z.B. den Fixierwalzen, entstehenden Probleme vermeiden.

Aus der EP-A-0 629 930 ist eine Anordnung bekannt, bei der Toner mittels Infrarot-Strahlung aufgeschmolzen und auf dem Papier fixiert wird. Eine derartige Anordnung kann auch beim Duplexdruck verwendet werden, wobei beidseitig gleichzeitig Tonerbilder auf dem Trägermaterial fixiert werden. Die verwendeten Infrarot-Strahler haben beim Ein- und Ausschalten eine relativ große Zeitkonstante, so daß mit einer solchen Anordnung ein Start/Stopp-Betrieb ohne Makulatur oder Ausschuß nicht realisieren läßt.

Aus der DE-A-198 27 210 ist eine Anordnung bekannt, bei der ebenfalls Infrarot-Strahlung zum Fixieren verwendet wird. Durch die gezielte Steuerung eines Rollos, das in den Strahlengang der Infrarotstrahlung eingeschoben und wieder herausgefahren wird, kann ein Start/Stopp-Betrieb ohne Ausschuß realisiert werden. Jedoch verbleibt der allgemeine Nachteil der Fixierung mithilfe von Infrarotstrahlung, der darin liegt, daß das Trägermaterial, im allgemeinen Papier, beim Fixiervorgang relativ stark ausgetrocknet wird, was zu einer Schrumpfung, zu Welligkeit und bei einer Weiter- und Nachbearbeitung des Trägermaterials zu einer elektrostatischen Aufladung führt. Eine derartige Veränderung des Trägermaterials kann zu erheblichen Problemen bei der Nachverarbeitung des Trägermaterials führen, beispielsweise beim Schneiden, Stapeln, Binden, Kuvertieren, etc..

Eine weitere bekannte kontaktlose Fixiermethode ist die Blitzlichtfixierung, bei der mit energiereichen Lichtimpulsen der Toner auf dem Trägermaterial fixiert wird. Die Wellenlänge der Strahlung liegt im allgemeinen im sichtbaren bis ultravioletten Bereich des Strahlungsspektrums. Die Blitzlichtfixierung reagiert empfindlich auf die Farbe des Toners, d.h. das Tonermaterial absorbiert die Energie abhängig vom vorhandenen Lichtspektrum, was zu Qualitätseinbußen bei Verwendung von Tonern unterschiedlicher Farbe, beispielsweise beim Mehrfarbendruck, führen kann.

Eine weitere kontaktlose Fixiermethode ist die sogenannte Kaltfixierung. Bei dieser Kaltfixierung wird das Tonermaterial unter dem Einfluß eines Lösemittels weich gemacht. Der erweichte Toner benetzt dabei das Trägermaterial. Bei der Verwendung von Trägermaterial, das Fasern enthält, wie beispielsweise Papier oder Textilien, umschließt der erweichte Toner die Fasern und dringt zum Teil aufgrund von Kapillarkräften zwischen die Fasern und in diese ein. Nach dem Abdampfen des Lösemittels erstarrt der Toner wieder und verfestigt sich. Auf diese Weise wird der Toner wisch- und abriebfest mit dem Trägermaterial verbunden. Das Vorliegen des Lösemittels in Dampfform ist beim Fixierprozeß vorteilhafter als das Vorliegen als Aerosol oder Flüssigkeit, da chemische Lösungsvorgänge auf molekularer Basis ablaufen und eine molekulare Verteilung des Lösemittels somit am geeignetsten ist. Zudem findet bei der Verwendung von Dampf aufgrund der unterschiedlichen Temperaturen von Trägermaterial und Dampf eine Kondensation des Lösemitteldampfes auf den Tonerteilchen statt, so daß sich die Dampfmoleküle direkt auf diesen Tonerteilchen absetzen. Außerdem unterstützt die Abgabe der Verdampfungsenthalpie bei der Kondensation die Erweichung des Toners und erhöht die Geschwindigkeit des Löseprozesses.

Ein allgemeiner Vorteil der Fixierung mithilfe eines Lösemittels ist die geringe thermische Belastung des Trägermaterials. Demgemäß können Trägermaterialien verwendet werden, die nur einer geringen thermischen oder mechanischen Belastung standhalten, wie z.B. Etiketten und Folien. Außerdem wird der Feuchtegehalt des Trägermaterials nicht verändert, so daß eine durch Feuchteänderungen entstehende Welligkeit, ein Tellern oder ein Curling vermieden wird. Außerdem ist die Kaltfixierung weitgehend unabhängig von der Dicke des Trägermaterials, so daß ohne große Änderung des Fixierprozesses beispielsweise Papiere mit unterschiedlichen Papierdicken verwendet werden können. Auf diese Weise kann auch ein Wechsel der Papierart bei geringem Aufwand erfolgen.

Aus der US-A-4,311,723 ist eine Anordnung bekannt, bei der eine Papierbahn durch eine Fixierkammer mit Lösemitteldampf geführt wird. Der Lösemitteldampf befindet sich in einem Behälter. Aufgrund der Schwerkraft sowie von Kühlrohren im oberen Bereich des Behälters nimmt die Konzentration des Lösemitteldampfes zum Behälterboden hin zu, so daß in der Nähe des Behälterbodens ein Bereich mit einer hohen Lösemittelkonzentration entsteht. Das Trägermaterial, das mit den noch unfixierten Tonerbildern im oberen Bereich des Behälters eintritt, wird an einer ersten Umlenkeinrichtung nach unten umgelenkt und in dem Bereich der hohen Lösemittelkonzentration in der Nähe des Behälterbodens geführt. Dort wird das Trägermaterial mit teilweise fixierten Tonerbildern an einer zweiten Umlenkeinrichtung nochmals umgelenkt und schließlich über eine dritte Umlenkeinrichtung wieder oben aus dem Behälter herausgeführt. An den Umlenkeinrichtungen findet notwendigerweise eine Berührung des Trägermaterials statt, wodurch der darauf befindliche Toner verschmieren oder sich ablösen kann, oder es werden Druckstellen hinterlassen. Mit dieser Anordnung ist es daher nicht möglich, doppelseitig mit Tonerbildern beaufschlagtes Trägermaterial zu fixieren. Außerdem zeigt die Anordnung ein relativ langsames Start/Stopp-Verhalten, da zum Stoppen der Fixierung die Umlenkeinrichtung aus dem Bereich der hohen Lösemittelkonzentration heraus nach oben in einen Bereich mit einer niedrigen Lösemittelkonzentration, bei der eine Fixierung nicht mehr erfolgt, gefahren werden muß, wozu eine vorbestimmte Zeit benötigt wird.

Die Verwendung von Lösemittel kann im Hinblick auf die Entstehung von Ozon problematisch sein. In diesem Zusammenhang wird vom Ozonpotential eines Lösemittels gesprochen. Bei der erwähnten US-A-4,311,723 wird als Lösemittel ein azeotropes Gemisch aus Trichlorfluorethan (C₂Cl₂F₃, FCKW113, englisch CFC113) und Aceton (C₆H₆O) verwendet. Das primäre Lösungsmittel ist das Aceton, während das FCKW113 als Flammschutzmittel dient. Aufgrund des hohen Ozonpotentials wurde anfang der neunziger Jahre der Einsatz von FCKW113 verboten. Als Ersatz für das FCKW113 wurden sodann teilhalogenierte Kohlenwasserstoffe, sogenannte HFCKW (englisch HCFC) vorgeschlagen, beispielweise HFCKW123 und HFCKW141b, da diese ein wesentlich geringeres Ozonpotential besitzen. Diese teilhalogenierten Kohlenwasserstoffe HFCKW übernahmen von nun an die Funktion des Flammschutzmittels in Gemischen aus Luft und brennbaren Lösemitteln, wie Aceton, Propanole etc.. Bei Verwendung von polystyrol-basierten Tonern hat sich insbesondere der Einsatz von reinem HFCKW141b ohne Zugabe eines Lösemittels, wie z.B. Aceton, als vorteilhaft erwiesen, da HFCKW141b eine ausreichende Fixierwirkung für diese Toner besitzt und als Einphasen-Material einfach rückzugewinnen ist, da keine Misch- bzw. Entmischprobleme auftreten.

Jedoch steht auch das HFCKW141b aufgrund seines Ozonpotentials und der damit einhergehenden Umweltbelastung nur noch begrenzte Zeit zur Verfügung. Daher wurden auf der Basis von chlorfreiem, vollhalogenierte Kohlenwasserstoffen HFKW (englisch HFC) neue Fixiermittelmischungen vorgeschlagen, beispielsweise in der EP-A-0 784 238 (Anmelder Solvay) und EP-A-0 941 503 (Anmelder Allied Signal). Bei den heute üblicherweise eingesetzten polyester-basierten Tonern haben sich diese Mischungen in der Praxis jedoch als problematisch bei der Anwendung erwiesen.

Aus der EP-A-0 613 572 ist ein Verfahren und ein Lösungsmittel zum Fixieren eines auf Polystyrolbasis aufgebauten Toners bekannt. Als alleiniges Lösungsmittel wird ein teilhalogenierter Fluorkohlenwasserstoff mit einer Siedetemperatur unter 35°C verwendet.

Aus der DE-A- 2 720 247 ist ein Druckprozeß bekannt, bei dem Toner von einem Zwischenträger, z.B. einer Fotoleitertrommel, an einer Umdruckstation auf einen Aufzeichnungsträger übertragen wird. Der Toner auf der Fotoleitertrommel wird mit einem Lösemitteldampf derart beaufschlagt, daß er klebrig wird. Ebenso wird der Aufzeichnungsträger, z.B. Papier, dem Lösemitteldampf ausgesetzt. Der klebrige Toner haftet auf dem mit Lösungsmittel ebenfalls versehenen Papier an, wodurch in einem einzigen Prozeß der Umdruckvorgang und das Fixieren des Toners erfolgt.

Die DE-A-197 55 584 A1 beschreibt einen Fixierprozeß zum Fixieren von Tonerbildern auf Papier. Zum berührungslosen Fixieren wird Heißgas mit einem vorbestimmten Anteil an Wasserdampf verwendet.

Aus der DE-A-2 613 066 ist ferner eine Fixiereinrichtung bekannt, bei der das Tonermaterial des Tonerbildes auf dem Aufzeichnungsträger mit einem heißen Gas, insbesondere Luft, beaufschlagt wird. Die Temperatur dieses Gases ist derart, daß der Toner schmilzt und in den Aufzeichnungsträger, z.B. Papier, eindringt.

Im internationalen Recherchenbericht sind folgende Dokumente genannt:
CH,A,457 144; US,A,3 680 795; Cut-Sheet Vapor Fuser", IBM Technical Disclosure Bulletin, IBM Corp. New York 32(3A), 1989, 258-259, XP000049471; DE,A,29 27 453; DE,A,36 36 324.

Die unabhängigen Ansprüche gehen vom Stand der Technik nach der CH,A,457 144 aus.

Es ist Aufgabe der Erfindung, eine Vorrichtung und ein Verfahren anzugeben, die bzw. das bei geringer Umweltbelastung mit hoher Effizienz eine Fixierung von Tonerbildern ermöglicht. Diese Aufgabe wird für eine Vorrichtung durch die Merkmale des Anspruchs 1 gelöst. Gemäß weiteren Aspekten der Erfindung wird eine Einrichtung zum Drucken oder Kopieren angegeben, die die genannte Vorrichtung verwendet. Außerdem wird ein Verfahren zum Fixieren von Tonerbildern angegeben.

Ausführungsbeispiele der Erfindung werden im folgenden anhand der Zeichnung erläutert, wobei auch auf bekannte Fixiervorrichtungen bezuggenommen wird. In den Figuren zeigt:
- Figur 1: eine bekannte Fixiervorrichtung mit weitgehend ruhendem Lösungsmitteldampf,
- Figur 2: den Aufbau einer inerten Luftschicht zwischen der Papierbahn und dem Lösemitteldampf,
- Figur 3: den Effekt einer Lösemittelverarmung,
- Figur 4: das erfindungsgemäße Prinzip des Anströmens des Trägermaterials mit einem gerichteten Strom,
- Figur 5: schematisch den Aufbau einer Fixiervorrichtung nach der Erfindung,
- Figur 6: ein bevorzugtes Ausführungsbeispiel der Erfindung, bei dem das Trägermaterial von oben und von unten angeströmt wird,
- Figur 7: ein Ausführungsbeispiel, bei dem das Gegenstromprinzip realisiert ist,
- Figur 8: die Erzeugung des gerichteten Stroms durch Expansion des verdampfenden Lösemittels,
- Figur 9: eine vereinfachte Variante nach Figur 8,
- Figur 10: ein Beispiel mit Verdampferkammern, die außerhalb der Fixierkammer angeordnet sind,
- Figur 11: ein Ausführungsbeispiel, bei dem das Trägermaterial nur von einer Seite mit einem gerichteten Strom beaufschlagt wird,
- Figur 12: das Beispiel nach Figur 11, jedoch mit realisiertem Gegenstromprinzip,
- Figur 13: zwei hintereinander geschaltete Fixierkammern,
- Figur 14: das Beispiel nach Figur 13, wobei in einer Kammer das Gleichstromprinzip und in der anderen Kammer das Gegenstromprinzip realisiert wird,
- Figur 15: zwei hintereinander geschaltete Kreisläufe mit Lösungsmitteldampf in einer einzigen Kammer,
- Figur 16: eine Ausführungsform, bei der das Trägermaterial vertikal durch die Fixierkammer geführt ist,
- Figur 17: ein Ausführungsbeispiel, bei dem das Trägermaterial unter einem Winkel von 45° durch die Fixierkammer geführt ist,
- Figur 18: das Ausführungsbeispiel nach Figur 6, wobei die Steuerklappen in die Umlenkstellung geschwenkt sind, und
- Figur 19: ein Ausführungsbeispiel mit weiteren Steuerelementen.

Figur 1 zeigt den Aufbau einer herkömmlichen Fixiervorrichtung ähnlich der nach der bereits erwähnten US-A-4,311,723. Um die Ausführungsbeispiele der Erfindung besser zu verstehen, soll zunächst auf diese bekannte Fixiervorrichtung eingegangen werden. In einem Behälter 10 wird ein Lösemitteldampf 12 erzeugt. Innerhalb des Behälters 10 sind Kühlrohre 16 angeordnet, die den Lösemitteldampf abkühlen. Demgemäß ist die Lösemittelkonzentration im oberen Bereich 18 niedriger als in einem mittleren Bereich 20 und dort wiederum niedriger als im Bodenbereich 14. Die höchste Lösungsmittelkonzentration ist also in diesem Bodenbereich 14 anzutreffen. Das Trägermaterial 22, im allgemeinen eine Papierbahn, mit noch unfixierten Tonerbildern tritt horizontal in den Behälter 10 ein und wird an einer ersten Umlenkvorrichtung 24 vertikal nach unten umgelenkt und in den Bereich hoher Lösemittelkonzentration im Bodenbereich 14 geführt. Die Tonerbilder werden bei diesem Weg der Papierbahn 22 teilweise fixiert. Die Papierbahn 22 wird an einer zweiten Umlenkeinrichtung 26 nochmals umgelenkt und schließlich über eine dritte Umlenkeinrichtung 28 wieder aus dem Behälter 10 herausgeführt.

An den Umlenkeinrichtungen 24, 26 und 28 findet notwendigerweise eine Berührung der Papierbahn 22 mit den Umlenkelementen statt. Aufgrund dieser Berührung, insbesondere an den Elementen 24 und 26, kann der Toner verschmieren oder sich ablösen, und/oder auf der Papierbahn 22 können Druckstellen hinterlassen werden. Eine doppelseitige gleichzeitige Fixierung von Tonerbildern auf beiden Seiten der Papierbahn 22, wie dies beispielsweise bei der Betriebsart Duplexdruck notwendig sein würde, ist nicht möglich, da der Toner auf der Rückseite bereits an der ersten Umlenkeinrichtung 24 verwischt werden würde. Außerdem könnte der noch weiche Toner an der dritten Umlenkeinrichtung 28 teilweise wieder abgelöst werden.

Weiterhin weist die in Figur 1 gezeigte Vorrichtung ein relativ langsames Start/Stopp-Verhalten auf, wenn die Papierbahn 22 beim Vorwärtstransport angehalten wird bzw. seine Transportgeschwindigkeit wieder aufnimmt. Zum Stoppen des Fixierprozesses wird nämlich die Umlenkeinrichtung 26 aus dem Bereich mit hoher Lösemittelkonzentration, dem Bodenbereich 14, heraus nach oben in den oberen Bereich 18 mit niedriger Lösemittelkonzentration gefahren, bei der der Fixierprozeß stark reduziert ist. Die Verfahrbewegung beansprucht eine relativ große Zeit und bestimmt somit das dynamische Verhalten der gesamten Fixiervorrichtung.

Figur 2 zeigt schematisch einen Effekt, der aufgrund der Bewegung des Trägermaterials 22 entsteht. Generell ist zu erwähnen, daß als Trägermaterial 22 bevorzugt Papier verwendet wird; es können jedoch auch andere Materialien wie beispielsweise Folien, Etiketten oder Kunststoffe verwendet werden. Bei einer Bewegung der Papierbahn 22 in Richtung des Pfeils P1 wird Luft 30 von außerhalb der Fixiervorrichtung mitgenommen. Diese Luft 30 befindet sich als inerte Schicht zwischen der Papierbahn 22 und dem Lösemitteldampf 12, wodurch der Fixierprozeß verlangsamt wird, da der Lösemitteldampf 12 erst die Luftschicht 30 durchdringen muß. Dieser Effekt ist abhängig von der Transportgeschwindigkeit der Papierbahn 22 und der räumlichen Geometrie der Fixiervorrichtung. Bei ruhendem Lösemitteldampf 12 ist dieser Effekt besonders groß.

Figur 3 zeigt einen weiteren Effekt, der insbesondere bei ruhendem Lösemitteldampf 12 auftritt. Die Temperatur der Papierbahn 22 liegt im allgemeinen unterhalb der Siedetemperatur des Lösemittels, so daß an der Oberfläche der Papierbahn 22 der Lösemitteldampf 12 kondensiert. In einer Zone 32 nahe der Oberfläche der Papierbahn 22 tritt eine Lösemittelverarmung auf, so daß die Oberfläche der Papierbahn vom hoch konzentrierten Lösemitteldampf 12 getrennt ist und der Toner nicht mehr weiter gelöst werden kann.

Figur 4 zeigt das bei der Erfindung verwendete Prinzip. Die Oberfläche des Trägermaterials, z.B. der Papierbahn 22, wird mittels eines gerichteten Stroms, der Lösemitteldampf 12 enthält, angeströmt. Der Strom 34 tritt aus einer Düse 36 aus. Der Strom 34 aus Lösemitteldampf 12 durchdringt die inerte Luftschicht 30 und gelangt in einen Bereich 38 der Papieroberfläche, um dort den Toner zu lösen.

Die durch die Strömung erzeugte starke Konvektion erhöht die Wahrscheinlichkeit, daß Lösemittelmoleküle während der Durchlaufzeit der Papierbahn 22 durch die Fixiervorrichtung mit den Tonerteilchen zusammentreffen und den Toner lösen. Der Strom 34 setzt sich aus einem Gemisch aus Luft und Lösemitteldampf zusammen. Die in Figur 3 gezeigte Zohe 32 mit Lösemittelverarmung kann sich aufgrund der Konvektion nicht ausbilden, da fortlaufend neuer Lösemitteldampf 12 nachgeliefert wird. An der Anströmstelle 38 wird somit stets eine hohe Lösemittelkonzentration aufrechterhalten. Dieses Anströmprinzip bewirkt, daß auch bei einer geringen chemischen Lösekraft des Lösemittels eine ausreichende Lösewirkung erreicht wird und sich die erforderliche Einwirkzeit verringert. Durch die Verringerung dieser Einwirkzeit kann bei gegebener Papiergeschwindigkeit die Baugröße der Fixiervorrichtung verkleinert werden, oder es kann die Papiergeschwindigkeit bei vorgegebener Baugröße erhöht werden.

Figur 5 zeigt schematisch den Aufbau einer Fixiervorrichtung nach der Erfindung für eine gleichzeitige doppelseitige Fixierung von Tonerbildern auf dem Trägermaterial 22. Die Fixiervorrichtung umfaßt eine Fixierkammer 40, die eine im wesentlichen geschlossene Bauweise hat, um zu, vermeiden, daß der wirksame Lösemitteldampf sich mit Umgebungsluft verdünnt. Das Trägermaterial 22, im allgemeinen eine Papierbahn, durchläuft die Fixierkammer 40 gerade und horizontal, wobei es einen ersten schmalen Eintrittsspalt 42 und einen diesem gegenüberliegenden schmalen Austrittsspalt 44 durchläuft. Der Eintrittsspalt 42 ist so ausgelegt, daß zwischen ihm und dem Trägermaterial 22 auch bei einem Flattern oder Durchhängen der Materialbahn keine Berührung auftritt, um das auf dem Trägermaterial 22 beidseitig befindliche Tonerbild nicht zu verwischen. Falls die Betriebsart "Simplexdruck" mit nur einseitigen Tonerbildern auf dem Trägermaterial 22 angewendet wird, kann auf der den Tonerbildern gegenüberliegenden Seite des Trägermaterials 22 eine Berührung stattfinden und es können entsprechende Führungselemente angeordnet werden.

Aufgrund der Reibung zwischen Umgebungsluft und Trägermaterial 22 wird infolge der Transportbewegung des Trägermaterials 22 Luft im Bereich einer Grenzschicht mitgenommen. Beim Eintritt des Trägermaterials 22 in die Fixierkammer 40 wird daher durch den Eintrittsspalt 42 hindurch Umgebungsluft mit in die Fixierkammer 40 hinein transportiert. Auf der Austrittsseite wird infolge der Bewegung des Trägermaterials 22 Lösemitteldampf aus dem Inneren der Fixierkammer 40 durch den Austrittsspalt 44 hindurch nach außen mitgerissen. Durch diese Effekte wird die Lösemittelkonzentration im Inneren der Fixierkammer 40 stetig abgesenkt, wenn.diesem Effekt nicht entgegengewirkt wird. Um diesen Effekt zu verringern, werden einerseits der Eintrittsspalt 42 und der Austrittsspalt 44 möglichst eng ausgeführt; zum anderen wird während des Fixierprozesses fortlaufend frischer Lösemitteldampf aus einem Verdampfer in die Fixierkammer 40 nachgefördert.

Figur 6 zeigt ein bevorzugtes Ausführungsbeispiel der Erfindung, bei dem Tonerbilder auf beiden Seiten des Trägermaterials 22 fixiert werden. Die Fixiervorrichtung ist symmetrisch zur Trägermaterialbahn 22 aufgebaut. Im folgenden werden Bauelemente erläutert, die für die Fixierung der auf der oberen Seite der Trägermaterialbahn 22 vorhandenen Tonerbilder benötigt werden. Diese Beschreibung gilt auch entsprechend für die Bauelemente für den Fixierprozeß auf der unteren Seite des Trägermaterials 22. Innerhalb der Fixierkammer 40 ist ein Verdampfer 46 angeordnet, dem über ein Zuführrohr 48 flüssiges Lösungsmittel zugeführt wird. Das Lösungsmittel tropft auf eine beheizte Platte 50, deren Temperatur oberhalb des Siedepunkts des Lösungsmittels liegt, beispielsweise 30°C oberhalb des Siedepunkts. Zur Verbesserung des Verdampfungsprozesses kann die Platte 50 chemisch oder mechanisch aufgerauht oder mit Nuten versehen sein. Der erzeugte Dampfstrom 52 entweicht über eine Öffnung 54. Diese Öffnung 54 kann als Schlitz oder als Düse ausgebildet sein. Bei einem bevorzugten Ausführungsbeispiel ist die Öffnung 54 als Ventil, vorzugsweise als Magnetventil, ausgebildet. Durch gezieltes getaktetes Öffnen und Schließen des Ventils kann die Entweichung des Dampfstroms 52 gesteuert werden.

Alternativ kann die Zuführung des Lösungsmittels auch mithilfe einer Düse erfolgen. Diese Düse (nicht dargestellt), erzeugt einen fein zerstäubten Strahl aus Lösungsmittel, der auf die beheizte Platte 50 aufgesprüht wird.

Der aus dem Verdampfer 46 entweichende Dampfstrom 52 wird der Saugseite eines Querstromlüfters 56 zugeführt, der als Radiallüfter ausgebildet ist. Der Querstromlüfter 56 kann in seiner Drehzahl regelbar sein, um den Strom 34 aus einem Gemisch von Luft und Lösungsmitteldampf in seiner Strömungsgeschwindigkeit einzustellen. Der Strom 34 wird mithilfe der Spaltdüse 36 schräg in Transportrichtung P1 des Trägermaterials 22 auf das Trägermaterial 22 gerichtet. Der gerichtete Strom 34 wird dann längs eines Kanals 58 entlang dem Trägermaterial 22 geführt und am Ende des Kanals 58 vom Querstromlüfter 56 abgesaugt, um erneut mit frischem Dampfstrom 52 vermischt zu einem gerichteten Strom 34 verdichtet zu werden. Die Strömungsgeschwindigkeit des Stroms 34 beträgt im allgemeinen ein Mehrfaches der Transportgeschwindigkeit des Trägermaterials 22. Auf diese Weise kann derselbe Teil des Stroms 34 mit dem Lösungsmitteldampf innerhalb einer Einwirkzeit, die durch die Länge des Kanals 58 und die Transportgeschwindigkeit definiert ist, mehrmals auf die Tonerbilder auf dem Trägermaterial 22 einwirken.

Der für das Anlösen des Tonermaterials verantwortliche Lösungsmitteldampf wird in einem Kreislauf unter stetigem Umwälzen des Lösemitteldampfes dem Tonermaterial in den Tonerbildern zugeführt. Aufgrund der stetigen Umwälzung des Lösemittels wird eine Homogenisierung der Lösemittelkonzentration innerhalb dieses Kreislaufes und damit eine Vergleichmäßigung der Fixierung der Tonerbilder auf dem Trägermaterial 22 bewirkt.. Durch das Anströmen des Trägermaterials 22 mit einem gerichteten Strom 34 wird der Fixiervorgang beschleunigt, so daß eine niedrigere Lösemittelkonzentration zur Fixierung ausreicht, oder Lösemittel mit verringerter Lösekraft verwendet werden können.

Gemäß dem Ausführungsbeispiel nach Figur 6 erzeugt die Spaltdüse 36 eine schräg auf das Trägermaterial 22 auftreffenden Strom 34. Aufgrund der Schrägstellung der Spaltdüse 36 wird im Bereich des Eintrittsspaltes 42 ein Unterdruck bzw. ein Gleichdruck hergestellt. Durch eine geschickte Wahl des Anstellwinkels der Spaltdüse 36 kann so der Eintrag von Luft aufgrund der Transportbewegung des Trägermaterials 22 minimiert werden.

Beim Beispiel nach Figur 6 sind Komponenten des gerichteten Stroms 34 und der Transportrichtung P1 gleichgerichtet. Eine solche Anordnung wird als Gleichstromprinzip bezeichnet. Die Anordnung kann auch so ausgelegt werden, daß Komponenten des Stroms 34 und der Transportrichtung P1 einander entgegengesetzt sind. Diese Anordnung wird Gegenstromprinzip genannt.

Wenn das Trägermaterial 26 nur auf einer Seite, beispielsweise der oberen Seite, Tonerbilder trägt, so kann auf die Bauelemente zur Fixierung von Tonerbildern der unteren Seite verzichtet werden, d.h. auf die unterhalb des Trägermaterials in Figur 6 angeordneten Bauelemente, wie den Verdampfer, den Querstromlüfter etc..

Die Anordnung nach Figur 6 kann so ausgelegt sein, daß brennbare Lösemittel eingesetzt werden können, die im Rahmen des Explosionsschutzes gerätetechnische Sicherheitsmaßnahmen erfordern. So ist eine Explosionsklappe 60 im Bereich des Austrittsspalts 44 angeordnet, die sich bei erhöhtem Druck öffnet. Das Trägermaterial 22 wird mithilfe einer Entladeeinrichtung 62 mittels ionisierter Luft elektrostatisch entladen. Innerhalb der Fixierkammer 40 werden sämtliche Zündquellen vermieden. Alle Teile der Vorrichtung sind geerdet, um statische Aufladung zu vermeiden. In der Nähe des Eintrittsspalts 42 und des Austrittsspalts 44 ist jeweils eine Absaugeinrichtung 64, 66 wirksam, die den in geringen Mengen aus der Fixierkammer 40 entweichenden Lösungsmitteldampf absaugt. Demgemäß können außerhalb der Fixierkammer 40 auch bei einem längeren Betrieb keine gesundheitsschädlichen oder explosiven Lösungsmitteldampfkonzentrationen auftreten.

Die Anordnung nach Figur 6 ist auch für ein schnelles Start/Stopp-Verhalten ausgelegt. Hierzu sind zwei Steuerklappen 70, 72 vorgesehen, die in Figur 6 in der Freigabestellung eingezeichnet sind. In dieser Stellung kann der Strom 34 frei strömen. Beide Steuerklappen 70, 72 können in eine Umlenkstellung gemäß den Verschwenkrichtungen P2, P4 verschwenkt werden, so daß das Trägermaterial 22 nicht mehr mit Lösungsmitteldampf angeströmt wird. Zum sofortigen Unterbrechen des Fixierprozesses werden die Steuerklappen 70, 72 in die Umlenkstellung gesteuert. Gleichzeitig wird der Zufluß von Lösemittel über das Zuführrohr 48 für den Verdampfungsvorgang gestoppt und es wird die Absaugeinrichtung 66 abgeschaltet. Die andere Absaugeinrichtung 64 saugt dann Frischluft in die Fixierkammer 40 hinein und der Kanal 58 und damit der Bereich um das Trägermaterial 22 herum wird mit Frischluft gespült. Durch diese Maßnahmen wird der Fixierprozeß schlagartig unterbrochen.

Bei Wiederaufnahme des Druckbetriebs und dem Weitertransport des Trägermaterials 22 wird der Fixierprozeß durch Verschwenken der Steuerklappen 70, 72 entgegen den Richtungen P2, P4 wieder gestartet. Gleichzeitig wird die Absaugeinrichtung 66 wieder aktiviert und der Lösemittelzufluß für den Verdampfer 46 gestartet.

Bei bestimmten Druckprozessen wird das Trägermaterial 22 vor der Wiederaufnahme des Druckbetriebs in Richtung des Druckwerks, entgegengesetzt der Richtung P1, zurückgezogen. In diesem Fall werden die Steuerklappen 70, 72 erst dann in ihre Freigabestellung zurückgeklappt, wenn sich an der Anströmstelle im Kanal 58 wieder unfixierte Tonerbilder befinden. Somit wird erreicht, daß bereits fixierte Tonerbilder nicht noch einmal einen Fixierprozeß durchlaufen.

In den Kreislauf mit Lösungsmitteldampf ist ein Sensor 74 geschaltet, der die Lösungsmittelkonzentration mißt. Wie weiter unten noch genauer erläutert wird, wird mithilfe dieses Sensors 74 die Lösungsmittelkonzentration auf einen konstanten Wert geregelt.

Bei der Zuführung von Lösungsmittel in den Kreislauf für Lösungsmitteldampf und bei der Führung des Lösemitteldampfes im Kreislauf ist dafür zu sorgen, daß sich an keiner Stelle durch Kondensation größere Lösemitteltropfen bilden, die auf das Trägermaterial 22 fallen könnten. Aus diesem Grund sind in der Fixierkammer 40 sämtliche Wände, die mit dem Lösemitteldampf in Berührung kommen, beheizt. Die Temperatur dieser Wände wird so eingestellt, daß sie mindestens.die Siedetemperatur des Lösemittels hat oder darüber liegt.

Figur 7 zeigt ein Beispiel einer Fixiervorrichtung ähnlich nach Figur 6. Jedoch wird hier das Gegenstromprinzip realisiert, d.h. der Strom 34 mit Lösungsmitteldampf ist entgegen der Transportrichtung P1 des Trägermaterials 22 gerichtet.

Figur 8 zeigt eine andere Variante der Erfindung. Bei dieser Variante wird die Expansion des verdampfenden Lösemittels genutzt, um einen gerichteten Strom 34 zu erzeugen, der Lösemitteldampf enthält. Dem Verdampfer 46 wird über das Zuführrohr 48 flüssiges Lösungsmittel zugeführt. Die Düse 36 erzeugt den gerichteten Strom 34, der das Trägermaterial 22 anströmt. Die Strömungsgeschwindigkeit und der Volumenstrom ist abhängig von der verdampften Menge an Lösemittel. Auch hier wird bevorzugt als Düse 36 eine Spaltdüse verwendet. Es ist jedoch auch möglich, wie dies auch für die anderen Beispiele gilt, den Lösungsmitteldampf aus mehreren kleinen runden Düsen, die über die Breite des Trägermaterials 22 angebracht sind, ausströmen zu lassen. Beim Beispiel nach Figur 8 wird das Trägermaterial 22 nicht mehrfach mittels eines Dampfstrom-Kreislaufs angeströmt.

Figur 9 zeigt eine weitere Variante einer Fixiervorrichtung nach der Erfindung, bei der aufgrund der Expansion bei der Verdampfung des Lösemittels ein gerichteter Strom 34 erzeugt wird. Dieser Strom 34 wird nur einmal auf das Trägermaterial 22 gelenkt. Die Variante nach Figur 9 ist für kleine Transportgeschwindigkeiten des Trägermaterials 22 geeignet.

Figur 10 zeigt eine weitere Variante, bei der der Verdampfer 46 außerhalb der Fixierkammer 40 angeordnet ist. Die Öffnung 52 ist spaltförmig und befindet sich in der Nähe des Querstromlüfters 56 auf dessen Saugseite. Die Öffnung 54 kann jedoch auch andere Ausführuhgsformen haben. Der Einleitungsort für den Frischdampf in den Kreislauf kann sich allgemein ausgedrückt an beliebiger Stelle des Kreislaufs befinden.

Figur 11 zeigt ein Ausführungsbeispiel für den Simplexdruck. Der Fixierprozeß mit dem gerichteten Strom 34 ist nur auf einer Seite des Trägermaterials 22 wirksam. Beim Beispiel nach Figur 11 ist das Gleichstromprinzip angewandt, bei dem der Strom 34 in Richtung P1 des Transports des Trägermaterials 22 verläuft.

Figur 12 zeigt das Beispiel nach Figur 11 mit Gegenstromprinzip, bei dem der Strom 34 entgegen der Transportrichtung P1 verläuft.

Figur 13 zeigt ein Beispiel, bei dem zwei Kreisläufe mit Strömen 34a und 34b nacheinander erzeugt werden. Beide Ströme 34a, 34b wirken auf dieselbe Seite des Trägermaterials 22 ein. Die Ströme 34a und 34b werden in zwei nacheinander geschalteten Fixierkammern 40a, 40b erzeugt. In beiden Kammern 40a, 40b wird das Gleichlaufprinzip angewandt.

Figur 14 zeigt ein ähnliches Beispiel wie Figur 13. In der Kammer 40a wird das Gleichstromprinzip und in der Kammer 40b das Gegenstromprinzip angewandt.

Figur 15 zeigt ein weiteres Beispiel ähnlich dem nach Figur 14, wobei jedoch die Ströme 34a und 34b in einer einzigen Fixierkammer 40 erzeugt werden. Das kombinierte Gleichstrom/Gegenstrom-Prinzip gemäß Beispiel nach Figur 14 wird beibehalten.

Figur 16 zeigt eine Ausführungsform, bei der das Trägermaterial 22 vertikal durch die Fixierkammer 40 geführt ist. Infolge der erzwungenen Strömung ist der Fixierprozeß allgemein ausgedrückt unabhängig von der Transportrichtung des Trägermaterials. Auf diese Weise ergeben sich erhöhte Freiheitsgrade bei der Konstruktion und der Einbeziehung der Fixiervorrichtung in einen Drucker oder Kopierer.

Figur 17 zeigt ein Beispiel, bei dem das Trägermaterial 22 unter einem Winkel von ca. 45° durch die Fixierkammer 40 geführt ist.

Figur 18 zeigt das Ausführungsbeispiel nach Figur 6, wobei die Steuerklappen 70 und 72 in die Umlenkstellung geschwenkt sind. Mithilfe dieser Steuerklappen 70, 72 wird der Strom 34 umgelenkt, so daß das Trägermaterial 22 nicht mehr angeströmt wird. Gleichzeitig wird der Zufluß von Lösemittel in den Verdampfer 46 gestoppt und die Absaugeinrichtung 66 abgeschaltet. Die weiterhin arbeitende Absaugeinrichtung 64 saugt dann Frischluft in die Fixierkammer 40, wodurch das Trägermaterial 22 mit Frischluft gespült wird. Durch diese Maßnahmen wird der Fixierprozeß schlagartig unterbrochen. Zur Wiederaufnahme des Fixierbetriebs werden die Steuerklappen 70, 72 zurückgeschwenkt in eine Stellung, wie sie in Figur 6 eingezeichnet ist. Gleichzeitig wird die Absaugeinrichtung 66 eingeschaltet und der Lösemittelzufluß in den Verdampfer 46 gestartet.

Figur 19 zeigt die Fixiervorrichtung nach Figur 6 mit weiteren Steuerelementen. Aufgrund des nicht ganz zu verhindernden stetigen Eintragens von Luft in die Fixierkammer 40 durch die Bewegung des Trägermaterials 22 muß während des Fixierbetriebes ständig Lösemittel nachgefördert werden, um die Lösungsmittelkonzentration aufrechtzuerhalten. Zum Erfassen der Lösungsmittelkonzentration dienen die Sensoren 74a und 74b, die die Konzentration einmal oberhalb des Trägermaterials 22 und ein andermal unterhalb des Trägermaterials 22 erfassen. Die Signale der Sensoren 74a, 74b gelangen zu Reglern 80a, 80b, die auf Magnetventile 76a, 76b einwirken, welche in die Zuleitungen 82a, 82b für das Lösungsmittel geschaltet sind. Im offenen Zustand der Magnetventile 76a, 76b gelangt Lösungsmittel aus einem Vorratsbehälter 78 zur Verdampferkammer 46a, 46b. Die Regler 80a, 80b stellen die Öffnungszeiten der Magnetventile 76a, 76b so ein, daß die Lösungsmittelkonzentration im Strom 34a bzw. 34b einen konstanten Wert hat.

Anhand der beschriebenen Ausführungsbeispiele sollen nochmals die Vorteile der erfindungsgemäßen Fixiervorrichtung zusammengefaßt werden. Mithilfe der gezeigten Fixiervorrichtungen ist es möglich, kontaktlos Tonerbilder auf dem Trägermaterial zu fixieren. Das Tonerbild und auch das Trägermaterial, beispielsweise empfindliches Papier, werden nicht beschädigt und es entstehen keine Druckstellen sowie kein Ablösen oder Verquetschen des Toners. Ferner entfallen Verschleißteile, wie sie beispielsweise in Form der Fixierwalzen bei der Wärme-Druck-Fixierung erforderlich sind.

Mithilfe der Fixiervorrichtung ist ein intermittierendes Arbeiten möglich, da ein schneller Start/Stopp-Betrieb realisiert werden kann. Die Baugröße der Fixiervorrichtung ist im Vergleich zu herkömmlichen Fixiervorrichtungen und vergleichbaren Transportgeschwindigkeiten, beispielsweise Transportgeschwindigkeiten größer 1 m/s, relativ klein. Aufgrund der Umwälzung des Lösemitteldampfes und des gerichteten Stroms wird ein sehr homogenes Fixierbild erreicht.

Durch das Anströmen des Trägermaterials mit Lösemitteldampf und insbesondere durch das Kreislaufprinzip wird-der Fixiervorgang verbessert, so daß weniger Lösemittel bei verringertem Verbrauch benötigt wird. Ebenso kann ein umweltfreundliches Lösemittel mit verringerter Lösekraft verwendet werden, wobei die Transportgeschwindigkeit hoch sein kann, d.h. größer 1 m/s. Die Stärke der Erweichung des Tonermaterials kann durch die Lösemittelkonzentration in der Fixierkammer beeinflußt werden. So kann der Grad des Eindringen des Toners in das Papier gesteuert werden. Für spezielle Anforderungen, beispielsweise erhöhter Dokumentensicherheit, ist es mit der Fixiervorrichtung nach der Erfindung möglich, ein derart starkes Eindringen des Toners in das Trägermtaerial zu erreichen, daß dieser Toner nur mit großem Aufwand oder überhaupt nicht vom Trägermaterial wieder entfernt werden kann.

Bei dem angegebenen Fixierprozeß ist die Fixierung weitgehend unabhängig von der Dicke des Trägermaterials; z.B. können dünne und auch dicke Papiere verarbeitet werden.. Aufgrund der bei der Kaltfixierung vorherrschenden niedrigen Temperatur ergibt sich eine geringe thermische Belastung, so daß auch hitzeempfindliche Trägermaterialien, wie z.B. Folien und Ettikette verwendet werden können.

Bei der Fixierung in der Fixierkammer wird das Trägermaterial nur wenig erwärmt, so daß es nicht oder kaum entfeuchtet wird. Dadurch werden Feuchtänderungen vermieden und nachteilige Effekte wie Welligkeit, Tellern oder Curling des Trägermaterials treten nicht auf. Mithilfe der beschriebenen Fixiervorrichtungen können Toner unterschiedlicher Farben gleichzeitig fixiert werden.

Die Fixiervorrichtung gestattet es, daß bevorzugt halogenfreie Lösemittel verwendet werden können, wie beispielsweise Ethylacetat, Aceton, Isopropanol, n-Propanol. Das Lösungsmittel kann einphasig sein, wodurch die Kondensation und Aufbereitung der aus der Fixierkammer austretenden und abgesaugten Lösemitteldämpfe im Rahmen einer Rückgewinnung sehr einfach sind. Durch diese Rückgewinnung und Wiederverwendung des Lösemittels kann der Lösemittelverbrauch insgesamt weiter gesenkt werden.

Es können Toner mit beliebiger Polymerbasis, wie z.B. auf der Basis von Polystyrol, Polyester und andere, eingesetzt werden. Zu jedem dieser Polymere existiert im allgemeinen ein geeignetes Lösemittel.

### Bezugszeichenliste

- 10: Behälter
- 12: Lösemitteldampf
- 14: Bodenbereich
- 16: Kühlrohre
- 18: oberer Bereich
- 20: mittlerer Bereich
- 22: Trägermaterial
- 24: Umlenkvorrichtung
- 26, 28: Umlenkeinrichtungen
- 30: Luft
- P1: Transportrichtung des Trägermaterials
- 32: Zone mit Lösemittelverarmung
- 34: gerichteter Strom
- 36: Düse
- 38: Anströmstelle
- 40: Fixierkammer
- 40a, 40b: Fixierkammern
- 42: Eintrittsspalt
- 44: Austrittsspalt
- 46: Verdampfer
- 48: Zuführrohr
- 50: Platte
- 52: Dampfstrom
- 54: Öffnung
- 56: Querstromlüfter
- 58: Kanal
- 60: Explosionsklappe
- 62: Entladeeinrichtung
- 64, 66: Absaugeinrichtungen
- 70, 72: Steuerklappen
- P2, P4: Verschwenkrichtungen
- 74, 74a, 74b: Sensoren
- 76a, 76b: Magnetventile
- 78: Vorratsbehälter
- 80a, 80b: Regler

## Patentansprüche

1. Vorrichtung zum Fixieren eines Tonerbildes auf einem Trägermaterial (22),
bei der das Tonerbild mit einem Lösemitteldampf beaufschlagt wird,
ein Lösemitteldampf enthaltender gerichteter Luft-Strom (34) erzeugt wird,
und bei der mithilfe einer Düsenvorrichtung (36) der Strom (34) auf einen Abschnitt des Trägermaterials (22) gerichtet ist,
**dadurch gekennzeichnet, daß** Lösemitteldampf innerhalb einer Fixierkammer (40) ist, deren Wände, welche mit dem Lösemitteldampf in Berührung kommen, durch Heizmittel auf eine Temperatur geheizt werden, die mindestens gleich oder größer als die Siedetemperatur des Lösemittels ist.

2. Vorrichtung nach Anspruch 1, bei der zum Erzeugen des Lösemitteldampf enthaltenden Stroms (34) eine Beschleunigungseinrichtung (56) vorgesehen ist.

3. Vorrichtung nach Anspruch 2, bei der als Beschleunigungseinrichtung ein Querstromlüfter (56) vorgesehen ist.

4. Vorrichtung nach einem der vorhergehenden Ansprüche, bei der eine Einrichtung zum Rückgewinnen und Wiederverwenden von Lösemitteldampf vorgesehen ist, wobei der vom Trägermaterial (22) und dem Tonerbild nicht aufgenommene Lösemitteldampf abgesaugt wird, mit einer vorbestimmten Menge an frisch verdampftem Lösemittel angereichert wird und erneut ein Strom (34) aus Lösemitteldampf erzeugt wird, der der Düsenvorrichtung (36) zugeführt wird.

5. Vorrichtung nach einem der vorhergehenden Ansprüche, bei der das Trägermaterial (22) bahnförmig und vorzugsweise Papier ist.

6. Vorrichtung nach einem der vorhergehenden Ansprüche, bei der das Trägermaterial (22) im Bereich, in welchem es mit Lösemitteldampf beaufschlagt wird, berührungslos transportiert wird.

7. Vorrichtung nach einem der vorhergehenden Ansprüche, bei der das Trägermaterial (22) vor der Beaufschlagung mit Lösemitteldampf elektrostatisch mithilfe einer Entladeeinrichtung (62) entladen wird.

8. Vorrichtung nach einem der vorhergehenden Ansprüche, bei der der Strom (34) aus Lösemitteldampf in Bewegungsrichtung (P1) des Trägermaterials (22) gerichtet ist.

9. Vorrichtung nach einem der vorhergehenden Ansprüche 1 bis 7, bei der der Strom (34) aus Lösemitteldampf gegen die Bewegungsrichtung (P1) des Trägermaterials (22) gerichtet ist.

10. Vorrichtung nach einem der vorhergehenden Ansprüche, bei der der Strom (34) aus Lösemitteldampf längs eines Kanalabschnitts (58) definierter Länge geführt ist, innerhalb dessen der Lösemitteldampf auf das Tonerbild und das Trägermaterial (22) einwirkt.

11. Vorrichtung nach einem der vorhergehenden Ansprüche, bei der als Düsenvorrichtung eine Spaltdüse (56) vorgesehen ist.

12. Vorrichtung nach einem der vorhergehenden Ansprüche, bei der zum Verdampfen des Lösemittels eine beheizte Platte (50) vorgesehen ist, auf die flüssiges Lösemittel getropft wird.

13. Vorrichtung nach Anspruch 12, bei der das Lösemittel mittels eines Zuführrohrs (48) zugeführt wird, und bei der die beheizte Platte (50) vorzugsweise chemisch oder mechanisch aufgerauht und/oder mit Nuten versehen ist.

14. Vorrichtung nach Anspruch 12 oder 13, bei der das Lösemittel der beheizten Platte (50) mithilfe einer Düse zugeführt wird, die das Lösemittel versprüht.

15. Vorrichtung nach einem der vorhergehenden Ansprüche, bei der mindestens ein Ventil (82a, 82b), vorzugsweise ein Magnetventil, vorgesehen ist, das den Zufluß von Lösemittel aus einem Vorratsbehälter (78) steuert.

16. Vorrichtung nach Anspruch 15, bei der das Ventil so angesteuert wird, daß im Strom aus Lösemitteldampf eine vorbestimmte Konzentration an Lösemittel aufrechterhalten wird.

17. Vorrichtung nach Anspruch 15 oder 16, bei der mindestens ein Sensor (74a, 74b) vorgesehen ist, der die Lösemittelkonzentration im Strom (34) aus Lösemitteldampf mißt, und bei der durch Steuerung des Magnetventils (82a, 82b) die Konzentration des Lösemittels geregelt wird.

18. Vorrichtung nach einem der vorhergehenden Ansprüche, bei der ein Dampfstromventil (54) vorgesehen ist, welches die Zuführung von Lösemitteldampf aus einem Verdampfer (46) freigibt oder stoppt.

19. Vorrichtung nach einem der vorhergehenden Ansprüche, bei der die Fixierkammer (40) durch mindestens eine Explosionsklappe (60) gesichert ist.

20. Vorrichtung nach einem der vorhergehenden Ansprüche, bei der das Trägermaterial (22) über einen Eintrittsspalt (42) und einen Austrittsspalt (44) in der Fixierkammer (40) geführt wird, und bei der am Eintrittsspalt (42) und am Austrittsspalt (44) jeweils eine Absaugvorrichtung (64, 66) Lösungsmitteldampf absaugt.

21. Vorrichtung nach einem der vorhergehenden Ansprüche, bei der mindestens eine Steuerklappe (70, 72) vorgesehen ist, durch die der Strom (34) aus Lösemitteldampf in einer Umlenkstellung so gelenkt wird, daß das Trägermaterial (22) nicht mehr mit Lösungsmitteldampf angeströmt wird.

22. Vorrichtung nach Anspruch 21, bei der zum sofortigen Unterbrechen des Fixierprozesses die Steuerklappe (70, 72) in die Umlenkstellung gesteuert wird, daß der Zufluß von Lösemittel für den Verdampfungsvorgang gestoppt und/oder eine der Absaugeinrichtungen (66) abgeschaltet wird.

23. Vorrichtung nach einem der vorhergehenden Ansprüche 21 bis 22, bei der bei Wiederaufnahme des Transports des Trägermaterials die Steuerklappe (70, 72) von der Umlenkstellung in eine Freigabestellung für den Strom (34) aus Lösemitteldampf geschwenkt wird, der Lösemittelzufluß für den Verdampfungsprozeß gestartet und/oder bei der die Absaugeinrichtung (66) wieder aktiviert wird.

24. Vorrichtung nach einem der vorhergehenden Ansprüche, bei der bei einem Stopp des Vorwärtstransports des Trägermaterials (22) auch der Fixierprozeß gestoppt wird.

25. Vorrichtung nach einem der vorhergehenden Ansprüche, bei der das Trägermaterial (22) innerhalb einer Fixierkammer gleichzeitig von beiden Seiten jeweils mit einem gerichteten Strom (34) aus Lösemitteldampf beaufschlagt werden.

26. Vorrichtung nach einem der vorhergehenden Ansprüche 1 bis 25, bei der der Verdampfer (46) zum Erzeugen des Lösemitteldampfs außerhalb der Fixierkammer (40) angeordnet ist.

27. Vorrichtung nach einem der vorhergehenden Ansprüche, bei der das Trägermaterial (22) in Transportrichtung (P1) gesehen aufeinanderfolgend von einem Lösemitteldampf enthaltenden ersten Strom (34a) und dann von einem Lösemitteldampf enthaltenden zweiten Strom (34b) beaufschlagt wird.

28. Vorrichtung nach Anspruch 27, bei der der erste Strom (34a) und der zweite Strom (34b) gleich gerichtet sind.

29. Vorrichtung nach Anspruch 27, bei der der erste Strom (34a) und der zweite Strom (34b) einander entgegengesetzt gerichtet sind.

30. Vorrichtung nach einem der vorhergehenden Ansprüche 27 bis 29, bei der beide Ströme (34a, 34b) in einer einzigen Kammer erzeugt werden.

31. Vorrichtung nach einem der vorhergehenden Ansprüche 27 bis 29, bei der jeder Strom (34a, 34b) in einer Kammer (40a, 40b) erzeugt wird.

32. Vorrichtung nach einem der vorhergehenden Ansprüche 1 bis 31, bei der das für den Lösemitteldampf verwendete Lösemittel ein geringes Ozonpotential hat.

33. Vorrichtung nach Anspruch 32, bei der das Lösemittel einphasig ist.

34. Vorrichtung nach Anspruch 32 oder 33, bei der als Lösemittel Ester, vorzugsweise Ethylacetat, Ketone, vorzugsweise Aceton, oder Alkohol, vorzugsweise Isopropanol, n-Propanol, Trans-1,2-Dichlorethylen, verwendet wird.

35. Vorrichtung nach einem der vorhergehenden Ansprüche, bei der Toner auf der Basis von Polystyrol verwendet wird.

36. Einrichtung zum Drucken und/oder Kopieren, bei dem ein bandförmiges Trägermaterial auf mindestens einer Seite mit Tonerbildern bedruckt ist,
wobei die Einrichtung mit mindestens einer Vorrichtung nach einem der vorhergehenden Ansprüche gekoppel ist.

37. Verfahren zum Fixieren eines Tonerbildes auf einem Trägermaterial (22),
bei dem das Tonerbild mit einem Lösemitteldampf beaufschlagt wird,
ein Lösemitteldampf enthaltender gerichteter Luft-Strom (34) erzeugt wird,
und bei dem mithilfe einer Düsenvorrichtung (36) der Strom (34) auf einen Abschnitt des Trägermaterials (22) gerichtet wird,
**dadurch gekennzeichnet, daß** der Lösemitteldampf innerhalb einer Fixierkammer (40) is, deren Wände, welche mit dem Lösemitteldampf in Berührung kommen, auf eine Temperatur geheizt werden, die mindestens gleich oder größer als die Siedetemperatur des Lösemittels ist.

38. Verfahren nach Anspruch 37, bei dem zum Erzeugen des Lösemitteldampf enthaltenden Stroms (34) eine Beschleunigungseinrichtung (56), vorzugsweise ein Querstromlüfter (56) verwendet wird.

39. Verfahren nach einem der vorhergehenden Ansprüche 37 oder 38, bei dem der vom Trägermaterial (22) und dem Tonerbild nicht aufgenommene Lösemitteldampf abgesaugt wird, mit einer vorbestimmten Menge an frisch verdampftem Lösemittel angereichert wird und erneut ein Strom (34) aus Lösemitteldampf erzeugt wird, der der Düsenvorrichtung (36) zugeführt wird.

40. Verfahren nach einem der vorhergehenden Ansprüche 37 bis 39, bei dem der Strom (34) aus Lösemitteldampf in Bewegungsrichtung (P1) des Trägermaterials (22) gerichtet ist.

41. Verfahren nach einem der vorhergehenden Ansprüche 37 bis 39, bei dem der Strom (34) aus Lösemitteldampf gegen die Bewegungsrichtung (P1) des Trägermaterials (22) gerichtet ist.

42. Verfahren nach einem der vorhergehenden Ansprüche 37 bis 41, bei dem das Trägermaterial (22) innerhalb einer Fixierkammer gleichzeitig von beiden Seiten jeweils mit einem gerichteten Strom (34) aus Lösemitteldampf beaufschlagt wird.

43. Verfahren nach einem der vorhergehenden Ansprüche 37 bis 42, bei dem das für den Lösemitteldampf verwendete Lösemittel ein geringes Ozonpotential hat.

44. Verfahren nach Anspruch 43, bei dem das Lösemittel einphasig ist.

45. Verfahren nach Anspruch 43 oder 44, bei dem als Lösemittel Ester, vorzugsweise Ethylacetat, Ketone, vorzugsweise Aceton, oder Alkohol, vorzugsweise Isopropanol, n-Propanol, Trans-1,2-Dichlorethylen, verwendet wird.

46. Verfahren nach einem der vorhergehenden Ansprüche 37 bis 45, bei dem Toner auf der Basis von Polystyrol verwendet wird.

## Claims

1. An apparatus for fixing a toner image on a carrier material (22),
in which the toner image is charged with a solvent vapour,
a directed air stream (34) containing solvent vapor is generated,
and in which the stream (34) is directed onto a section of the carrier material (22) with the assistance of a nozzle device (36),
**characterized in that** solvent vapour is inside a fixing chamber (40) whose walls that come into contact with the solvent vapour are heated by heating means to a temperature that is at least equal to or higher than the temperature of ebullition of the solvent.

2. Apparatus according to claim 1, in which an acceleration device (56) is provided for generating the stream (34) containing the solvent vapour.

3. Apparatus according to claim 2, in which a cross current ventilator (56) is provided as an acceleration device.

4. Apparatus according to one of the preceding claims, in which a device for recovery and reuse of solvent vapour is provided, wherein the solvent vapour not absorbed by the carrier material (22) and the toner image is extracted, is enriched with a predetermined quantity of freshly evaporated solvent, and a stream (34) of solvent vapour that is supplied to the nozzle device (36) is generated anew.

5. Apparatus according to one of the preceding claims, in which the carrier material (22) is web-shaped and is preferably paper.

6. Apparatus according to one of the preceding claims, in which the carrier material (22) is transported in non-contacting fashion in the region in which it is charged with solvent vapour.

7. Apparatus according to one of the preceding claims, in which the carrier material (22) is electrostatically discharged with the assistance of a discharge device (62) before the charging with solvent vapour.

8. Apparatus according to one of the preceding claims, in which the stream (34) of solvent vapour is directed in moving direction (P1) of the carrier material (22).

9. Apparatus according to one of the preceding claims 1 to 7, in which the stream (34) of solvent vapour is directed opposite the moving direction (P1) of the carrier material (22).

10. Apparatus according to one of the preceding claims, in which the stream (34) of solvent vapour is guided along a channel section (58) having a defined length and within which the solvent vapour acts on the toner image and on the carrier material (22).

11. Apparatus according to one of the preceding claims, in which a gap nozzle (56) is provided as a nozzle device.

12. Apparatus according to one of the preceding claims, in which a heated plate (50) onto which liquid solvent is dripped is provided for the evaporation of the solvent.

13. Apparatus according to claim 12, in which the solvent is supplied by means of a delivery pipe (48), and in which the heated plate (50) is preferably chemically or mechanically roughened and/or is provided with channels.

14. Apparatus according to claim 12 or 13, in which the solvent is supplied to the heated plate (50) with the assistance of a nozzle that sprays the solvent.

15. Apparatus according to one of the preceding claims, in which at least one valve (82a, 82b), preferably a solenoid valve, that controls the flow of solvent from a reservoir (78) is provided.

16. Apparatus according to claim 15, in which the valve is driven such that a predetermined concentration of solvent is maintained in the stream of solvent vapour.

17. Apparatus according to claim 15 or 16, in which at least one sensor (74a, 74b) is provided that measures the solvent concentration in the stream (34) of solvent vapour, and in that the concentration of the solvent is regulated by control of the solenoid valve (82a, 82b).

18. Apparatus according to one of the preceding claims, in which a vapour stream valve (54) is provided that enables or stops the delivery of solvent vapour from an evaporator (46).

19. Apparatus according to one of the preceding claims, in which the fixing chamber (40) is secured by at least one explosion flap (60).

20. Apparatus according to one of the preceding claims, in which the carrier material (22) is guided in the fixing chamber (40) via an admission gap (42) and a discharge gap (44), and in that a respective extraction device (64, 66) at the admission gap (42) and at the discharge gap (44) extracts solvent vapour.

21. Apparatus according to one of the preceding claims, in which at least one control flap (70, 72) is provided with which the stream (34) of solvent vapour is deflected such in a deflection position that the carrier material (22) no longer has solvent vapour blown against it.

22. Apparatus according to claim 21, in which, for the immediate interruption of the fixing process, the control flap (70, 72) is driven into the deflection position, in that the flow of solvent for the evaporation process is stopped and/or one of the extraction devices (66) is turned off.

23. Apparatus according to one of the preceding claims 21 to 22, in which, given resumption of the transport of the carrier material, the control flap (70, 72) is swivelled from the deflection position into an enable position for the stream (34) of solvent vapour, the solvent flow for the evaporation process is started and/or in which the extraction device (66) is reactivated.

24. Apparatus according to one of the preceding claims, in which, given a stop of the forward transport of the carrier material (22), the fixing process is also stopped.

25. Apparatus according to one of the preceding claims, in which the carrier material (22) inside a fixing chamber is simultaneously respectively charged from both sides with a directed stream (34) of solvent vapour.

26. Apparatus according to one of the preceding claims 1 to 25, in which the evaporator (46) for generating the solvent vapour is arranged outside the fixing chamber (40).

27. Apparatus according to one of the preceding claims, in which the carrier material (22) - as viewed in transport direction (P1) - is successively charged by a first stream (34a) containing solvent vapour and then by a second stream (34b) containing solvent vapour.

28. Apparatus according to claim 27, in which the first stream (34a) and the second stream (34b) are identically directed.

29. Apparatus according to claim 27, in which the first stream (34a) and the second stream (34b) are directed opposite one another.

30. Apparatus according to one of the preceding claims 27 to 29, in which both streams (34a, 34b) are generated in a single chamber.

31. Apparatus according to one of the preceding claims 27 to 29, in which each stream (34a, 34b) is generated in a chamber (40a, 40b).

32. Apparatus according to one of the preceding claims 1 to 31, in which the solvent used for the solvent vapour has a low ozone potential.

33. Apparatus according to claim 32, in which the solvent is single-phase.

34. Apparatus according to claim 32 or 33, in which ester, preferably ethyl acetate, ketone, preferably acetone, or alcohol, preferably isopropanol, n-propanol, trans-1,2-dichloroethylene is employed as a solvent.

35. Apparatus according to one of the preceding claims, in which toner on the basis of polystyrol is employed.

36. Device for printing and/or copying, in which a band-shaped carrier material is printed with toner images on at least one side,
the device being coupled to at least one apparatus according to one of the preceding claims.

37. Method for fixing a toner image on a carrier material (22),
in which the toner image is charged with a solvent vapour,
a directed air stream (34) containing solvent vapour is generated,
and in which the stream (34) is directed onto a section of the carrier material (22) with the assistance of a nozzle device (36),
**characterized in that** the solvent vapour is inside a fixing chamber (40) whose walls that come into contact with the solvent vapour are heated to a temperature that is at least equal to or higher than the temperature of ebullition of the solvent.

38. Method according to claim 37, in which an acceleration device (56), preferably a cross current ventilator (56), is provided for generating the stream (34) containing solvent vapour.

39. Method according to one of the preceding claims 37 or 38, in which the solvent vapour not absorbed by the carrier material (22) and the toner image is extracted, is enriched with a predetermined quantity of freshly evaporated solvent, and a stream (34) of solvent vapour that is supplied to the nozzle device (36) is generated anew.

40. Method according to one of the preceding claims 37 to 39, in which the stream (34) of solvent vapour is directed in moving direction (P1) of the carrier material (22).

41. Method according to one of the preceding claims 37 to 39, in which the stream (34) of solvent vapour is directed opposite the moving direction (P1) of the carrier material (22).

42. Method according to one of the preceding claims 37 to 41, in which the carrier material (22) inside a fixing chamber is simultaneously respectively charged from both sides with a directed stream (34) of solvent vapour.

43. Method according to one of the preceding claims 37 to 42, in which the solvent used for the solvent vapour has a low ozone potential.

44. Method according to claim 43, in which the solvent is single-phase.

45. Method according to claim 43 or 44, in which ester, preferably ethyl acetate, ketone, preferably acetone, or alcohol, preferably isopropanol, n-propanol, trans-1,2-dichloroethylene is employed as a solvent.

46. Method according to one of the preceding claims 37 to 45, in which toner on the basis of polystyrol is employed.

## Revendications

1. Dispositif pour fixer une image révélée sur un matériau de support (22),
dans lequel on injecte une vapeur de solvant sur l'image révélée,
dans lequel un flux d'air ciblé (34) contenant une vapeur de solvant est produit, et
dans lequel le flux (34) est orienté sur un segment du matériau de support (22) à l'aide d'un dispositif d'injection (36),
**caractérisé en ce que** la vapeur de solvant se trouve à l'intérieur d'un caisson de fixation (40) dont les parois entrant en contact avec la vapeur de solvant sont chauffées à une température donnée au moyen de moyens de chauffage, ladite température étant au moins égale ou supérieure à la température d'ébullition du solvant.

2. Dispositif selon la revendication 1, dans lequel on prévoit un dispositif d'accélération (56) pour produire le flux (34) contenant la vapeur de solvant.

3. Dispositif selon la revendication 2, dans lequel on prévoit, comme dispositif d'accélération, un dispositif d'aération à flux transversal (56).

4. Dispositif selon l'une quelconque des revendications précédentes, dans lequel on prévoit un dispositif de récupération et de réutilisation de la vapeur de solvant, la vapeur de solvant non absorbée par le matériau de support (22) et par l'image révélée étant aspirée et enrichie avec une quantité prédéterminée de solvant fraîchement volatilisé, et dans lequel un flux (34) constitué de vapeur de solvant est de nouveau produit, lequel flux est acheminé vers le dispositif d'injection (36).

5. Dispositif selon l'une quelconque des revendications précédentes, dans lequel le matériau de support (22) est en forme de bande, et est de préférence du papier.

6. Dispositif selon l'une quelconque des revendications précédentes, dans lequel le matériau de support (22) est transporté sans être touché dans la zone dans laquelle la vapeur de solvant est injectée.

7. Dispositif selon l'une quelconque des revendications précédentes, dans lequel le matériau de support (22) est déchargé électrostatiquement avant l'injection de vapeur de solvant à l'aide d'un dispositif de déchargement (62).

8. Dispositif selon l'une quelconque des revendications précédentes, dans lequel le flux (34) constitué de vapeur de solvant est orienté dans la direction de déplacement (P1) du matériau de support (22).

9. Dispositif selon l'une quelconque des revendications 1 à 7, dans lequel le flux (34) constitué de vapeur de solvant est orienté dans une direction opposée à la direction de déplacement (P1) du matériau de support (22).

10. Dispositif selon l'une quelconque des revendications précédentes, dans lequel le flux (34) constitué de vapeur de solvant est guidé le long d'une longueur définissant un segment de canal (58), à l'intérieur duquel la vapeur de solvant agit sur l'image révélée et sur le matériau de support (22).

11. Dispositif selon l'une quelconque des revendications précédentes, dans lequel on prévoit, comme dispositif d'injection, une buse de séparation (56).

12. Dispositif selon l'une quelconque des revendications précédentes, dans lequel on prévoit une plaque (50) chauffée pour évaporer du solvant, sur laquelle le solvant liquide tombe goutte à goutte.

13. Dispositif selon la revendication 12, dans lequel le solvant est amené au moyen d'un tuyau d'amenée (48), et dans lequel la plaque (50) chauffée est de préférence rendue rugueuse chimiquement ou mécaniquement et/ou est pourvue de rainures.

14. Dispositif selon la revendication 12 ou 13, dans lequel le solvant de la plaque (50) chauffée est amené à l'aide d'une buse qui disperse le solvant.

15. Dispositif selon l'une quelconque des revendications précédentes, dans lequel on prévoit au moins une vanne (82a, 82b), de préférence une électrovanne, qui commande le flux de solvant sortant d'un réservoir de stockage (78).

16. Dispositif selon la revendication 15, dans lequel la vanne est commandée de manière à maintenir une concentration prédéterminée en solvant dans le flux constitué de vapeur de solvant.

17. Dispositif selon la revendication 15 ou 16, dans lequel on prévoit au moins un capteur (74a, 74b) qui mesure la concentration en solvant dans le flux (34) constitué de vapeur de solvant, et dans lequel la concentration en solvant est ajustée en commandant l'électrovanne (82a, 82b).

18. Dispositif selon l'une quelconque des revendications précédentes, dans lequel on prévoit une vanne de flux de vapeur (54) qui libère ou interrompt l'amenée de vapeur de solvant provenant d'un évaporateur (46).

19. Dispositif selon l'une quelconque des revendications précédentes, dans lequel le caisson de fixation (40) est protégé par au moins un clapet antidéflagrant (60).

20. Dispositif selon l'une quelconque des revendications précédentes, dans lequel le matériau de support (22) est amené dans le caisson de fixation (40) par l'intermédiaire d'une fente d'entrée (42) et d'une fente de sortie (44), et dans lequel un dispositif d'aspiration (64, 66) aspire la vapeur de solvant respectivement au niveau de la fente d'entrée (42) et au niveau de la fente de sortie (44).

21. Dispositif selon l'une quelconque des revendications précédentes, dans lequel on prévoit au moins une vanne de commande (70, 72) à l'aide de laquelle le flux (34) constitué de vapeur de solvant est dévié de telle sorte que, dans une position de déviation, la vapeur de solvant cesse d'être soufflée sur le matériau de support (22).

22. Dispositif selon la revendication 21, dans lequel, pour interrompre immédiatement le processus de fixation, la vanne de commande (70, 72) est commandée dans la position de déviation, et l'afflux de solvant destiné au processus de vaporisation est alors interrompu et/ou l'un des dispositifs d'aspiration (66) est arrêté.

23. Dispositif selon l'une quelconque des revendications 21 à 22, dans lequel, lors de la reprise du transport du matériau de support, la vanne de commande (70, 72) est pivotée de la position de déviation à la position de libération du flux (34) constitué de vapeur de solvant, entraînant une reprise de l'injection du flux de solvant destiné au processus de vaporisation, et/ou dans lequel le dispositif d'aspiration (66) est de nouveau activé.

24. Dispositif selon l'une quelconque des revendications précédentes, dans lequel le processus de fixation est également interrompu en cas d'interruption du transport du matériau de support (22).

25. Dispositif selon l'une quelconque des revendications précédentes, dans lequel un flux ciblé (34) constitué de vapeur de solvant est injecté simultanément des deux côtés sur le matériau de support (22), à l'intérieur d'un caisson de fixation.

26. Dispositif selon l'une quelconque des revendications 1 à 25, dans lequel l'évaporateur (46) destiné à produire la vapeur de solvant est disposé en dehors du caisson de fixation (40).

27. Dispositif selon l'une quelconque des revendications précédentes, dans lequel un premier flux (34a) contenant de la vapeur de solvant puis un deuxième flux (34b) contenant de la vapeur de solvant sont injectés à la suite l'un de l'autre sur le matériau de support (22) dans la direction de transport (P1).

28. Dispositif selon la revendication 27, dans lequel le premier flux (34a) et le deuxième flux (34b) sont orientés de manière identique.

29. Dispositif selon la revendication 27, dans lequel le premier flux (34a) et le deuxième flux (34b) sont orientés de manière opposée l'un part rapport à l'autre.

30. Dispositif selon l'une quelconque des revendications 27 à 29, dans lequel les deux flux (34a, 34b) sont produits dans un même caisson.

31. Dispositif selon l'une quelconque des revendications 27 à 29, dans lequel chaque flux (34a, 34b) est produit dans un caisson respectif (40a, 40b).

32. Dispositif selon l'une quelconque des revendications 1 à 31, dans lequel le solvant servant à produire la vapeur de solvant a un potentiel de formation d'ozone limité.

33. Dispositif selon la revendication 32, dans lequel le solvant est monophasé.

34. Dispositif selon la revendication 32 ou 33, dans lequel on utilise, comme solvant, de l'ester, de préférence de l'acétate d'éthyle, de la cétone, de préférence de l'acétone, ou de l'alcool, de préférence de l'isopropanol, du n-propanol, du trans-1,2-dichloréthylène.

35. Dispositif selon l'une quelconque des revendications précédentes, dans lequel le toner est utilisé sur une base de polystyrol.

36. Dispositif d'impression et/ou de photocopiage dans lequel un matériau de support en forme de bande est imprimé sur au moins un côté avec l'image révélée, le dispositif étant couplé au moins à un dispositif selon l'une quelconque des revendications précédentes.

37. Procédé pour fixer une image révélée sur un matériau de support (22),
dans lequel on injecte une vapeur de solvant sur l'image révélée,
dans lequel un flux d'air ciblé (34) contenant une vapeur de solvant est produit, et
dans lequel le flux (34) est orienté sur un segment du matériau de support (22) à l'aide d'un dispositif d'injection (36),
**caractérisé en ce que** la vapeur de solvant est à l'intérieur d'un caisson de fixation (40) dont les parois entrant en contact avec la vapeur de solvant sont chauffées à une température donnée au moins égale ou supérieure à la température d'ébullition du solvant.

38. Procédé selon la revendication 37, dans lequel on utilise un dispositif d'accélération (56), de préférence un dispositif d'aération à flux transversal (56), pour produire le flux (34) contenant la vapeur de solvant.

39. Procédé selon l'une quelconque des revendications 37 ou 38, dans lequel la vapeur de solvant non absorbée par le matériau de support (22) et par l'image révélée est aspirée, enrichie avec une quantité prédéterminée de solvant fraîchement volatilisé, et dans lequel un flux (34) constitué de vapeur de solvant est de nouveau produit, lequel flux est amené au dispositif d'injection (36).

40. Procédé selon l'une quelconque des revendications 37 à 39, dans lequel le flux (34) constitué de vapeur de solvant est orienté dans la direction de déplacement (P1) du matériau de support (22).

41. Procédé selon l'une quelconque des revendications 37 à 39, dans lequel le flux (34) constitué de vapeur de solvant est orienté dans une direction opposée à la direction de déplacement (P1) du matériau de support (22).

42. Procédé selon l'une quelconque des revendications 37 à 41, dans lequel un flux ciblé (34) constitué de vapeur de solvant est injecté simultanément des deux côtés sur le matériau de support (22), à l'intérieur d'un caisson de fixation.

43. Procédé selon l'une quelconque des revendications 37 à 42, dans lequel le solvant servant de vapeur de solvant a un potentiel de formation d'ozone limité.

44. Procédé selon la revendication 43, dans lequel le solvant est monophasé.

45. Procédé selon la revendication 43 ou 44, dans lequel on utilise, comme solvant, de l'ester, de préférence de l'acétate d'éthyle, de la cétone, de préférence de l'acétone, ou de l'alcool, de préférence de l'isopropanol, du n-propanol, du trans-1,2-dichloréthylène.

46. Procédé selon l'une quelconque des revendications 37 à 45, dans lequel le toner est utilisé sur une base de polystyrol.
